# EUROPÄISCHE PATENTSCHRIFT

(11) **EP 3 417 107 B1**
(45) Veröffentlichungstag und Bekanntmachung des Hinweises auf die Patenterteilung: **10.03.2021**
(21) Anmeldenummer: 17700771.3
(22) Anmeldetag: 19.01.2017
(51) Int. Cl.: E01B 27/20, E01B 1/00

(54) **GLEISBAUMASCHINE UND VERFAHREN ZUR VERDICHTUNG EINES SCHOTTERBETTES**
TRACK CONSTRUCTION MACHINE AND METHOD FOR COMPACTING A BALLAST BED
MACHINE DE POSE DE VOIE FERRÉE ET PROCÉDÉ DE TASSEMENT D'UN LIT DE BALLAST

(30) Priorität: 16.02.2016 AT 782016
(43) Veröffentlichungstag der Anmeldung: 26.12.2018
(73) Patentinhaber: Plasser & Theurer Export von Bahnbaumaschinen Gesellschaft m.b.H., 1010 Wien (AT)
(72) Erfinder: STADLER, Lothar, 1190 Wien (AT); LINTZ, Gerard, 57803 Bening-les-Saint-Avold (FR); CROVISIER, Philippe, 57690 Fletrange (FR)
(86) Internationale Anmeldenummer: PCT/EP2017/000061
(87) Internationale Veröffentlichungsnummer: WO 2017/140408

(56) Entgegenhaltungen:
- EP-A1- 0 551 835
- EP-B1- 0 239 712
- WO-A1-2006/089587
- DE-A1- 2 608 372
- DE-A1- 2 711 250
- US-A- 4 489 658

## Beschreibung

### Gebiet der Technik

Die Erfindung betrifft eine Gleisbaumaschine, welche auf einem Gleis verfahrbar ausgeführt ist, zum Verdichten einer Schotterbettung unterhalb eines Gleises mit einem auf einem Fahrwerk abgestützten Maschinenrahmen und einer mit dem Maschinenrahmen verbundenen Verdichtungsvorrichtung, welche zumindest ein absenkbares Verdichtungselement umfasst, wobei die Verdichtungsvorrichtung geeignet ist, die Schotterbettung mit einer vertikalen, statischen Auflast zu beaufschlagen. Zudem betrifft die Erfindung ein Verfahren zur Verdichtung der Schotterbettung unterhalb eines Gleises mittels einer solchen Gleisbaumaschine.

### Stand der Technik

Verschiedene Gleisbaumaschinen sind dafür vorgesehen, die Schotterbettung unterhalb eines Gleises zu verdichten. Konkret wird der Schotter mit in einem bestimmten Frequenzbereich vibrierenden Verdichtungswerkzeugen mit einer vertikalen, statischen Auflast beaufschlagt, bis der Soll-Zustand der Schotterdichte erreicht ist. Derartige Gleisbaumaschinen sind z. B. aus WO 2006/089587 A1 bekannt.

In verschieden Gleisabschnitten werden unterschiedliche Ansprüche an die Maschine gestellt. Besonders beanspruchte Gleisabschnitte sind die Weichen. Hierbei ist es besonders wichtig eine mehrlagig verdichtete Schotterbettung als Untergrund zu schaffen, um die Schienen im genau geforderten Niveau halten zu können.

### Zusammenfassung der Erfindung

Der Erfindung liegt die Aufgabe zugrunde, für eine Gleisbaumaschine der eingangs genannten Art eine Verbesserung gegenüber dem Stand der Technik anzugeben. Eine weitere Aufgabe besteht darin, ein Verfahren zur Verdichtung eines Schotterbettes mittels einer verbesserten Gleisbaumaschine darzulegen.

Erfindungsgemäß wird diese Aufgabe gelöst durch eine Gleisbaumaschine gemäß Anspruch 1 und ein Verfahren gemäß Anspruch 7. Abhängige Ansprüche betreffen vorteilhafte Ausgestaltungen der Erfindung.

Die Erfindung sieht vor, dass das Verdichtungselement als Verdichtungsplatte ausgebildet ist, die in einer Arbeitsposition in einer Längsrichtung des Gleises größer ist als ein Abstand zwischen zwei Schwellen des Gleises, wobei die Verdichtungsplatte drehbar angeordnet ist, um die Verdichtungsplatte für ein Absenken bzw. Anheben zwischen zwei Schwellen mit einer durch eine einen Antrieb umfassende Drehvorrichtung bewirkten Drehbewegung von der Arbeitsposition in eine Durchführposition zu drehen.

Die Ausgangsposition der angehobenen Verdichtungsplatte ist als Durchführungsposition definiert. In dieser Stellung wird die Verdichtungsplatte zwischen den Schwellen abgesenkt. Unterhalb der Schwellen wird die Verdichtungsplatte in die Arbeitsposition gedreht. Die Arbeitsposition definiert die Stellung, in der die Verdichtungsplatte in ihrer Geometrie und Längsausdehnung so gedreht ist, dass die größtmögliche Fläche unterhalb der Schwellen verdichtet wird.

Ein wesentlicher Vorteil der Erfindung ist, dass mittels der Gleisbaumaschine der Schotter unter dem angehobenen Gleis schichtweise aufgebracht, planiert und verdichtet wird. Dadurch wird eine noch höhere Stabilität und Lebensdauer der Schotterbettung erzielt.

Die Erfindung sieht vor, dass die unter den Schwellen abgesenkte Verdichtungsplatte in die Arbeitsposition gedreht ist, um eine größere Fläche der Schotterbettung verdichten zu können.

Vorteilhaft ist es, wenn die Verdichtungsvorrichtung in Schwellenlängsrichtung verschiebbar ausgeführt ist. So kann jede gewünschte Verdichtungsposition eingenommen werden.

Eine einfache Ausprägung sieht vor, dass der Antrieb vorzugsweise auf einen auf der Verdichtungsvorrichtung angebrachten Hebel wirkt und damit die Drehbewegung bewirkt.

Ein weiteres vorteilhaftes Detail der Vorrichtung ist, dass der Antrieb für die Drehbewegung hydraulisch ausgeführt ist.

Auch ist es möglich, dass die mit dem Maschinenrahmen verbundene Verdichtungsvorrichtung für die Drehbewegung der Verdichtungsplatte mit einem elektrischem Stellantrieb versehen ist und damit die Drehbewegung bewirkt.

Ein weiterer Vorteil ist gegeben, wenn die Verdichtungsvorrichtung mit Schwingungserzeugern versehen ist um eine noch effektivere Verdichtung der Schotterbettung zu erzielen.

Beim erfindungsgemäßen Verfahren ist ausschlaggebend, dass die zwischen den Schwellen abgesenkte Verdichtungsplatte, in einem Hohlraum zwischen Schwellen und Schotterbettung in Arbeitsposition gedreht und in Schwellenlängsrichtung verschoben wird.

Gesteigert wird die Produktivität des Verfahrens dadurch, dass die zwischen den Schwellen abgesenkte Verdichtungsplatte durch Ihre Drehbewegung zum Planieren der Schotterbettung verwendet wird. Somit erfolgt die Verteilung des Schotters gleichmäßig vor dem eigentlichen Verdichten.

### Kurze Beschreibung der Zeichnungen

Die Erfindung wird nachfolgend in beispielhafter Weise unter Bezugnahme auf die beigefügten Figuren erläutert. Es zeigen in schematischer Darstellung:
- Fig. 1: Gleisbaumaschine mit Verdichtungsvorrichtung
- Fig. 2: Verdichtungsvorrichtung mit Verdichtungsplatten

### Beschreibung der Ausführungsformen

Die in Fig. 1 dargestellte Gleisbaumaschine 1 ist eine Maschine zum Verdichten der Schotterbettung 2 mit auf einem Fahrwerk 3 abgestützten Maschinenrahmen 4 mit mehreren verstellbaren Vorrichtungen, wie einer Verdichtungsvorrichtung 5 und einer Greifvorrichtung 6 zum Heben und/oder Richten eines Gleises 7. Die Verdichtungsvorrichtung 5 besteht im Wesentlichen aus einem Hauptrahmen 8, aus zumindest einem Trägerrahmen 9, einer Absenkvorrichtung 10 und zum Drehen einer Verdichtungsplatte 12 aus einer Drehvorrichtung 11, welche einen hydraulischen oder einen elektrischen Antrieb 13 umfasst. Beispielsweise ist ein Hydraulikzylinder mit einem Hebel 14 verbunden, um die Drehbewegung 15 zu bewirken. In Fig. 1 ist die Verdichtungsplatte 12 in Arbeitsposition 16 zu sehen.

Im Arbeitseinsatz bewegt sich die Gleisbaumaschine 1 mit einer vorgegebenen Geschwindigkeit in Arbeitsrichtung 17. Die Greifvorrichtung 6 umfasst pro Schiene 18 zwei in Arbeitsrichtung 17 hintereinander angeordnete Rollenzangen.

Die in Fig. 2 dargestellte Verdichtungsvorrichtung 5 zeigt den Hauptrahmen 8, in dem in Schwellenlängsrichtung 19 zwei Führungsvorrichtungen 20 zur verschiebbaren Aufnahme von vier Trägerrahmen 9 angeordnet sind. Es sind jeweils zwei Verdichtungsplatten 12 in Durchführposition 21 und in Arbeitsposition 16 dargestellt. Die Arbeitsposition 16 wird durch die Absenkvorrichtung 10 und die Drehvorrichtung 11 erreicht. Die Arbeitsposition 16 ist dann erreicht, wenn die längere Seite der rechteckig ausgeführten Verdichtungsplatte 12 parallel zur Gleislängsrichtung 22 ausgerichtet ist. Durch Schwingungserzeuger 23 wird eine noch bessere Verdichtung der Schotterbettung 2 erzielt.

In einer nicht dargestellten Ausführung kann die Durchführposition 21 dadurch erreicht werden, dass die Verdichtungsplatte 12 auf einer in Schwellenlängsrichtung 19 horizontalen Achse drehbar gelagert ist und durch eine Verstellvorrichtung angewinkelt wird um sie zwischen den Schwellen 24 absenken zu können.

Zum Einsatz kommt die Verdichtung unterhalb der Schwellen 24 in der Regel während einer Reinigung bzw. Erneuerung der Schotterbettung 2 mit einer als Reinigungsmaschine ausgebildeten Gleisbaumaschine 1. Zunächst wird alter Schotter unterhalb der Schwellen 24 mittels einer Räumkette oder einer Saugvorrichtung entfernt. Die Schienen 18 und Schwellen 24 werden dabei mittels der Greifvorrichtung 6 in Position gehalten. Eine neu eingebrachte erste Schotterschicht wird mittels der erfindungsgemäßen Maschine 1 verdichtet, bevor die neue Schotterbettung 2 durch Aufbringen und Stopfen einer weiteren Schotterschicht fertig gestellt wird.

## Patentansprüche

1. Gleisbaumaschine (1), welche auf einem Gleis (7) verfahrbar ausgeführt ist, zum Verdichten einer Schotterbettung (2) unterhalb eines Gleises (7), mit einem auf einem Fahrwerk (3) abgestützten Maschinenrahmen (4) und einer mit dem Maschinenrahmen (4) verbundenen Verdichtungsvorrichtung (5), welche zumindest ein absenkbares Verdichtungselement umfasst, wobei die Verdichtungsvorrichtung (5) dafür geeignet ist, die Schotterbettung (2) mit einer vertikalen, statischen Auflast zu beaufschlagen, **dadurch gekennzeichnet, dass** das Verdichtungselement als Verdichtungsplatte (12) ausgebildet ist, die in einer Arbeitsposition (16) in einer Längsrichtung des Gleises (22) größer ist als ein Abstand zwischen zwei Schwellen (24) des Gleises (4) und dass die Verdichtungsplatte (12) drehbar angeordnet ist, um die Verdichtungsplatte (12) für ein Absenken bzw. Anheben zwischen zwei Schwellen (24) mit einer durch eine einen Antrieb (13) umfassende Drehvorrichtung (11) bewirkten Drehbewegung (15) von der Arbeitsposition (16) in eine Durchführposition (21) zu drehen.

2. Gleisbaumaschine (1) nach Anspruch 1, **dadurch gekennzeichnet, dass** die Verdichtungsvorrichtung (5) in Schwellenlängsrichtung (19) verschiebbar ausgeführt ist.

3. Gleisbaumaschine (1) nach Anspruch 1 oder 2, **dadurch gekennzeichnet, dass** der Antrieb (13) auf einen auf der Verdichtungsvorrichtung (5) angebrachten Hebel (14) wirkt und damit die Drehbewegung (15) bewirkt.

4. Gleisbaumaschine (1) nach dem Anspruch 3, **dadurch gekennzeichnet, dass** der Antrieb (13) für die Drehbewegung (15) hydraulisch ausgeführt ist.

5. Gleisbaumaschine nach einem der Ansprüche 1-3, **dadurch gekennzeichnet, dass** die mit dem Maschinenrahmen (4) verbundene Verdichtungsvorrichtung (5) für eine Drehbewegung (15) der Verdichtungsplatte (12) mit einem elektrischem Stellantrieb versehen ist und damit die Drehbewegung (15) bewirkt.

6. Gleisbaumaschine (1) nach einem der Ansprüche 1-5, **dadurch gekennzeichnet, dass** die Verdichtungsvorrichtung (5) mit Schwingungserzeugern (23) versehen ist um eine noch effektivere Verdichtung der Schotterbettung (2) zu erzielen.

7. Verfahren zur Verdichtung der Schotterbettung (2) unterhalb eines Gleises (7) mittels einer Gleisbaumaschine nach einem der Ansprüche 1-6, wobei die Schotterbettung (2) mit einer vertikalen, statischen Auflast beaufschlagt wird, bis der Soll-Zustand der Schotterdichte erreicht ist, **dadurch gekennzeichnet, dass** die zwischen den Schwellen (24) abgesenkte Verdichtungsplatte (12), in einem Hohlraum zwischen Schwellen (24) und Schotterbettung (2) in Arbeitsposition (16) gedreht und in Schwellenlängsrichtung (19) verschoben wird.

8. Verfahren nach Anspruch 7, **dadurch gekennzeichnet, dass** die zwischen den Schwellen (24) abgesenkte Verdichtungsplatte (12) durch Ihre Drehbewegung (15) zum Planieren der Schotterbettung (2) genutzt wird.

## Claims

1. A track maintenance machine (1), designed to be mobile on a track (7), for consolidation of a ballast bed (2) underneath a track (7), including a machine frame (4) supported on an undercarriage (3) and a consolidating device (5), connected to the machine frame (4), which comprises at least one consolidating element designed to be lowered, wherein the consolidating device (5) is suitable to apply the ballast bed (2) with a vertical static load, **characterized in that** the consolidating element is designed as a consolidating plate (12) which, in a working position (16), is larger in a longitudinal direction (22) of the track than a distance between two sleepers (24) of the track (4), and that the consolidating plate (12) is arranged to be rotatable by means of a rotation device (11) comprising a drive (13) causing a rotary motion (15) in order to turn the consolidating plate (12) from the working position (16) into a passing position (21) for lowering or raising between two sleepers (24).

2. A track maintenance machine (1) according to claim 1, **characterized in that** the consolidating device (5) is designed to be displaceable in the longitudinal direction (19) of the sleepers.

3. A track maintenance machine (1) according to claim 1 or 2, **characterized in that**, the drive (13) acts upon a lever (14) mounted on the consolidating device (5) and thus causes the rotary motion (15).

4. A track maintenance machine (1) according to claim 3, **characterized in that** the drive (13) for the rotary motion (15) is of hydraulic design.

5. A track maintenance machine according to one of claims 1 to 3, **characterized in that**, for a rotary motion (15) of the consolidating plate (12), the consolidating device (5) connected to the machine frame (4) is provided with an electrical actuating drive and thus causes the rotary motion (15).

6. A track maintenance machine (1) according to one of claims 1 to 5, **characterized in that** the consolidating device (5) is provided with vibration generators (23) in order to achieve an even more effective consolidation of the ballast bed (2).

7. A method for consolidation of the ballast bed (2) underneath a track (7) by means of a track maintenance machine according to one of claims 1 to 6, wherein a vertical static load is applied to the ballast bed (2) until the desired ballast condition of the ballast density has been achieved, **characterized in that** the consolidating plate (12) lowered between the sleepers (24) is turned into the working position and shifted in the longitudinal direction (19) of the sleepers in a hollow space between the sleepers (24) and ballast bed (2).

8. A method according to claim 7, **characterized in that** the consolidating plate (12) lowered between the sleepers (24) is used to grade the ballast bed (2) by way of its rotary motion (15).

## Revendications

1. Machine de pose de voie (1) qui est réalisée de manière à pouvoir être déplacée sur une voie ferrée (7), pour le compactage d'un lit de ballast (2) en dessous d'une voie ferrée (7), avec un châssis de machine (4) appuyé sur un mécanisme de roulement (3) et un dispositif de compactage (5) connecté au châssis de machine (4), qui comprend au moins un élément de compactage pouvant être abaissé, dans laquelle le dispositif de compactage (5) convient à solliciter le lit de ballast (2) avec une charge verticale statique,
**caractérisée en ce que** l'élément de compactage est réalisé en tant que plaque de compactage (12) qui est plus grande dans une position de travail (16) dans une direction longitudinale de la voie ferrée (22) qu'un écart entre deux traverses (24) de la voie ferrée (4) et que la plaque de compactage (12) est disposée de manière rotative pour faire tourner la plaque de compactage (12) pour un abaissement ou soulèvement entre deux traverses (24) avec un mouvement de rotation (15) entraîné par un dispositif de rotation (11) comprenant un entraînement (13) de la position de travail (16) dans une position d'exécution (21).

2. Machine de pose de voie (1) selon la revendication 1, **caractérisée en ce que** le dispositif de compactage (5) est réalisé de manière coulissante dans la direction longitudinale de traverse (19).

3. Machine de pose de voie (1) selon la revendication 1 ou 2, **caractérisée en ce que** l'entraînement (13) agit sur un levier (14) monté sur le dispositif de compactage (5) et entraîne avec celui-ci le mouvement de rotation (15).

4. Machine de pose de voie (1) selon la revendication 3, **caractérisée en ce que** l'entraînement (13) pour le mouvement de rotation (15) est réalisé de manière hydraulique.

5. Machine de pose de voie selon une des revendications 1 à 3, **caractérisée en ce que** le dispositif de compactage (5) connecté au châssis de machine (4) est pourvu d'un mécanisme de commande électrique pour un mouvement de rotation (15) de la plaque de compactage (12) et entraîne avec celui-ci le mouvement de rotation (15).

6. Machine de pose de voie (1) selon une des revendications 1 à 5, **caractérisée en ce que** le dispositif de compactage (5) est pourvu de générateurs de vibrations (23) pour obtenir un compactage encore plus efficace du lit de ballast (2).

7. Procédé de compactage du lit de ballast (2) en dessous d'une voie ferrée (7) au moyen d'une machine de pose de voie selon une des revendications 1 à 6, dans lequel le lit de ballast (2) est sollicité avec une charge verticale statique jusqu'à ce que l'état de consigne de la densité de ballast soit atteint, **caractérisé en ce que** la plaque de compactage (12) abaissée entre les traverses (24) est tournée dans un espace creux entre traverses (24) et lit de ballast (2) dans la position de travail (16) et coulissée dans la direction longitudinale de traverse (19).

8. Procédé selon la revendication 7, **caractérisé en ce que** la plaque de compactage (12) abaissée entre les traverses (24) est utilisée par son mouvement de rotation (15) pour le nivellement du lit de ballast (2).
